# EUROPÄISCHE PATENTSCHRIFT

(11) **EP 3 103 956 B1**
(45) Veröffentlichungstag und Bekanntmachung des Hinweises auf die Patenterteilung: **17.02.2021**
(21) Anmeldenummer: 16171269.0
(22) Anmeldetag: 25.05.2016
(51) Int. Cl.: E06B 11/02, E04H 17/14

(54) **MODULARES TRAGPROFIL MIT STABAUFNAHMEN**
MODULAR SUPPORTING PROFILE WITH ROD RECESSES
PROFILE PORTEUR MODULAIRE COMPRENANT DES LOGEMENTS DE BARRES

(30) Priorität: 12.06.2015 AT 3712015
(43) Veröffentlichungstag der Anmeldung: 14.12.2016
(73) Patentinhaber: Holler, Ewald, 8430 Leitring (AT)
(72) Erfinder: Holler, Ewald, 8430 Leitring (AT)
(74) Vertreter: Schwarz & Partner Patentanwälte OG

(56) Entgegenhaltungen:
- EP-A2- 2 500 509
- AU-A4- 2009 100 361
- CN-A- 103 711 360
- DE-A1- 19 931 315
- FR-A1- 2 481 357
- NL-C- 2 007 959

## Beschreibung

Die Erfindung betrifft ein modulares Tragprofil bestehend aus zumindest einem Grundprofilsegment und zumindest einem Stab.

Ein derartiges modulares Tragprofil wird beispielsweise für bodengeführte und freitragende Schiebetore sowie Zäune oder andere Vergitterungen verwendet, wobei durch das Zusammenspannen mehrerer modularer Tragprofile die Länge des Schiebetors an die Öffnung im Zaun angepasst werden kann. Bekannte Tragprofile weisen ein Grundprofilsegment mit Öffnungen zur Aufnahme der Stäbe auf, wobei die Öffnungen dem Querschnittsprofil der jeweilig verwendeten Stäbe entsprechen. Die Verbindung zwischen den Grundprofilsegmenten und den Stäben ist bei den bekannten modularen Tragprofilen mittels Verbindungstechniken wie beispielsweise Schrauben, Löten, Kleben, Nieten, Schweißen oder Pressen realisiert.

Die Patentanmeldung DE 199 31 315 A1 offenbart ein derartiges System für Schiebetore aus zusammengesetzten Profilen, in welchen die Verbindung zwischen dem Grundprofilsegment und den Stäben durch formschlüssige Anpassung der Stäbe an die Ausnahmen des Grundprofilsegments durch eine Presspassung im Zuge der Montage mit einem speziell für diese Anwendung entwickelten Presssystem erfolgt.

CN 103711360 A beschreibt ein modulares Tragprofil nach dem Oberbegriff des Anspruchs 1.

Als Nachteilig hat sich in derartigen Konstruktionen erwiesen, dass für eine unterschiedliche Ausgestaltung der Querschnittsprofile der Stäbe und für verschiedene Aneinanderreihungen von Stäben unterschiedlicher Querschnittsprofile immer ein passendes Grundprofilsegment produziert werden muss, welches für den jeweiligen Anwendungsfall passende Öffnungen aufweist. Die Lagerhaltung einer Vielzahl unterschiedlicher Grundprofilsegmente ist aus wirtschaftlichen Gründen aufwendig, wodurch die Gestaltungsmöglichkeiten der Querschnittsprofile der Stäbe und somit des Erscheinungsbildes der Vergitterung in dieser Hinsicht eingeschränkt wird. Des Weiteren ist ein Austausch der Stäbe nach erfolgter Montage und Verbindung mit dem Grundprofilsegment nicht ohne gleichzeitige Beschädigung, Modifikation oder Austausch des Grundprofilsegments möglich.

Es ist die Aufgabe der vorliegenden Erfindung ein modulares Tragprofil zu bilden, dass die Nachteile der oben aufgeführten Konstruktionen vermeidet.

Erfindungsgemäß wird die vorliegende Aufgabe durch einem modularen Tragprofil nach Anspruch 1 gelöst.

Hierdurch wird der Vorteil erhalten, dass mit nur einem universellen Grundprofilsegment die Verwendung unterschiedlicher Querschnittsprofile der Stäbe sowie ein nachträglicher Austausch der Stäbe durch Ersetzen der Verbindungselemente unter Weiterverwendung des selben Grundprofilsegments ermöglicht wird. Zusätzlich wird die Verbindung zwischen Grundprofilsegment und Stäben ohne Verschraubungen, Schweißungen, Klebungen und dergleichen realisiert.

Weiters ist es vorteilhaft die Verbindungselemente mit einer Fixierstabaufnahme und die Stäbe mit einer Fixierstabausnehmung auszustatten, wodurch eine zusätzliche Sicherung der Stäbe im Grundprofilsegment erreicht wird.

Um zwei Grundprofilsegmente an ihrem gemeinsamen Stoß zu verbinden hat es sich als vorteilhaft erwiesen das Verbindungselement über den Stoß der zwei Grundprofilsegmentelemente zu positionieren, wodurch die beiden Grundprofilsegmente im Wesentlichen übergangslos ineinander übergehen. Besonders vorteilhaft ist hierbei, dass die Konstruktion gegenüber Querbelastungen versteift wird.

In dem für beliebige Querschnittsprofile von Stäben verwendbaren Grundprofilsegment sind Öffnungen vorgesehen, deren Öffnungsbereiche zumindest gleich groß oder größer sind als alle Öffnungsbereiche der Ausnehmungen in den unterschiedlichen Verbindungselementen. Hierdurch ist erreicht, dass sämtliche für das modulare Tragprofil vorgesehene Stäbe mit unterschiedlichen Querschnittsprofilen in die Öffnungen des Grundprofilsegments passen, jedoch durch dieses noch nicht fixiert werden. Das für die gewählten Stäbe beziehungsweise für deren Querschnittsprofil bezüglich Form und Größe der Ausnehmungen passende Verbindungselement wird dann am Grundprofilsegment befestigt, wodurch das Grundprofilsegment an die gewählten Stäbe angepasst wird und wodurch die Stäbe formschlüssig in dem Verbindungselement fixiert oder zumindest gehalten werden.

Durch Verbindung der Stäbe des modularen Tragprofils an dem dem Grundprofilsegment gegenüberliegenden Ende der Stäbe durch Schienen wird ein Zaunmodul gebildet. Zwei oder mehrere solcher Zaunmodule können durch eine Spannvorrichtung verbunden werden, um ein gesamtes Zaunschiebetor zu bilden, das mit einem Rollensystem zum einfachen Verschieben ausgerüstet werden kann.

Vorteilhafte Ausgestaltungen des erfindungsgemäßen modularen Tragprofils sowie alternative Ausführungsvarianten werden in weiterer Folge anhand der Figuren näher erläutert.
Figur 1 zeigt einen Ausschnitt eines modularen Tragprofils mit einem Grundprofilsegment, drei unterschiedlichen Stäben und zwei mit dem Grundprofilsegment verbundenen Verbindungselementen in einer Schrägansicht.
Figur 2 zeigt das modulare Tragprofil gemäß Figur 1 mit den zwei aus dem Grundprofilsegment herausgezogenen Verbindungselementen.
Figur 3 zeigt das modulare Tragprofil gemäß Figur 1, wobei die drei Stäbe in den Verbindungselementen gehalten und durch eine seitliche Öffnung im Grundprofilsegment besser sichtbar dargestellt sind.
Figur 4 zeigt das modulare Tragprofil in einer alternativen Ausführungsvariante mit Stäben mit quadratischem Querschnittsprofil und einer aufgesetzten Abschlusskappe im zusammengesetzten Zustand.
Figur 5 zeigt ein modulares Zaunschiebetor mit zwei Zaunmodulen in Frontalansicht mit zwei aneinandergefügten Grundprofilsegmenten, einer Anzahl von Stäben, sowie einer die Stäbe verbindenden Schiene.

Die Figuren 1 bis 3 zeigen in einer schematischen Schrägansicht eine Ausführungsvariante eines erfindungsgemäßen modularen Tragprofils 9 bestehend aus einem Grundprofilsegment 1 und einer Anzahl von Stäben 2. Das Grundprofilsegment 1 bildet die Basis für das modulare Tragprofil 9, in welchem die weiteren Elemente integriert werden. Das Grundprofilsegment 1 weist, wie in Figur 2 im Detail dargestellt, Nuten auf, welche als Aufnahmen 3 für Verbindungselemente 4 dienen. Die Verbindungselemente 4 können in die Aufnahmen 3 eingeschoben werden, um das universelle Grundprofilsegment 1 an die zur Montage gewünschten Stäbe 2 anzupassen. Die Verbindungselemente 4 weisen hierfür dem Querschnittsprofil der Stäbe 2 angepasste Ausnehmungen 5 auf, durch welche die Stäbe 2 gesteckt werden. Hierdurch werden diese mit dem Grundprofilsegment 1 verbunden.

Bei einer etwaigen nachträglichen Entfernung der Stäbe 2 können die Verbindungselemente 4 nach Entnahme der Stäbe 2 ersetzt und durch andere, mit anders geformten Ausnehmungen 5, ausgetauscht werden, um in weiterer Folge Stäbe 2 mit anderen Querschnittsprofilen, wie in Figur 4 dargestellt, aufzunehmen. Das Grundprofilsegment 1 weist, in einer bevorzugten Ausführungsvariante und wie in Figur 2 dargestellt, universelle Öffnungen 10 auf, durch welche die Stäbe 2 durchgeführt werden, wobei die Aufnahme der Stäbe 2 durch die dem Querschnittsprofil der Stäbe 2 angepassten Ausnehmungen 5 der Verbindungselemente 4 realisiert wird.

Die beabstandet zueinander angeordneten Verbindungselemente 4 des modularen Tragprofils 9 weisen für die Durchführung nebeneinander angeordneter Stäbe 2 die Ausnehmungen 5 auf, welche gleiche Abstände 11 aufweisen. Auch benachbarte Öffnungen 10 des Grundprofilsegments 1 weisen den gleichen Abstand 11 auf. Hierdurch ist der Vorteil erhalten, dass jeder einzelne Stab 2 durch das am Grundprofilsegment 1 passend ausgerichtete Verbindungselement 4 hindurch in das Grundprofilsegment 1 gesteckt werden kann, um den Stab 2 in dem Grundprofilsegment 1 zu halten beziehungsweise zu fixieren.

Nach dem Durchstecken der Stäbe 2 durch die Ausnehmungen 5 der Verbindungselemente 4 und die Öffnung 10 des Grundprofilsegments 1 werden in der in Figur 1 dargestellten Ausführungsvariante Fixierstäbe 6 durch Fixierstabaufhahmen 7 der Verbindungselemente 4 und Fixierstabausnehmungen 8 der Stäbe 2 geführt. Hierdurch werden die Stäbe 2 im Grundprofilsegment 1 gesichert, wodurch vorteilhafterweise eine besonders sichere aber lösbare Verbindung erzielt wird.

Des Weiteren ermöglicht die Konstruktion der Grundprofilsegmente 1 die Aufnahme von Spannvorrichtungen, wodurch eine Anzahl von Grundprofilsegmenten 1 zusammengefügt werden kann und somit größere Längen des modularen Tragprofils 9 realisiert werden können.

Die Verbindungselemente 4 bieten durch die Gestaltung der Aufnahmen 3 die Möglichkeit über den Stoß aufeinanderfolgender Grundprofilsegmente 1 positioniert zu werden. Hierdurch wird eine zusätzliche Versteifung der Verbindung nacheinander angeordneter Grundprofisegmente 1 gegenüber Querbelastungen erreicht.

Die Grundprofilsegmente 1 des modularen Tragprofils 9 werden in einer bevorzugten Ausführungsvariante aus Stahlblech durch Rollformen oder Fügen, bzw. aus Aluminium oder Aluminiumlegierungen durch Strangpressen oder Fügen hergestellt, wodurch fertigungstechnische Vorteile erreicht werden.

Durch Verbindung der Stäbe 2 des modularen Tragprofils 9 mittels einer im Wesentlichen parallel zum Grundprofilsegment 1 verlaufenden Schiene 12, die den oberen Abschluss der Stäbe 2, wie in Figur 5 dargestellt, bildet, wird ein Zaunmodul gebildet. Das Zaunmodul kann beispielsweise eine Länge von zwei, drei, vier oder auch sieben Metern aufweisen, wobei mehrere Zaunmodule mittels der Spannvorrichtung zum Erreichen der gewünschten Länge des Zaunschiebetors zusammengespannt werden können.

Die Integration von Rollen in das Grundprofilsegment 1 des Zaunmoduls ermöglicht eine Verwendung als Rollschiebetor, wobei die Rollen auf einer im Boden verlegten Laufschiene bewegt werden. Eine weitere Möglichkeit zur Bewegung des Zaunschiebetors besteht in der Verwendung von Laufrollen, auf welchen das Grundprofilsegment 1 des Schiebetors rollt.

Durch die Verbindung des Zaunschiebetors mit einem Antriebssystem kann der Vorgang des Öffnens und Schließens automatisiert werden.

Figur 2 zeigt im Detail die Aufnahmen 3 des modularen Tragprofils 9, ihre Positionierung auf dem Grundprofilsegment 1, die Verbindungselemente 4 mit den dem Querschnittsprofil der Stäbe 2 angepassten Ausnehmungen 5 sowie die Fixierstabaufnahmen 7 der Verbindungselemente 4 in ihrer jeweils bevorzugten Ausführungsvariante.

Figur 3 zeigt das modulare Tragprofil 9 im vollständig zusammengesetzten Zustand, wobei sich die Fixierstäbe 6 in den Fixierstabaufnahmen 7 befinden und somit nicht erkennbar sind.

Figur 4 zeigt eine alternative Ausführungsvariante des modularen Tragprofils, im völlig zusammengesetzten Zustand, wobei in dieser nur Stäbe 2 quadratischen Querschnitts verwendet werden, und eine Abschlusskappe aufgesetzt ist.

Bei dem in den Figuren 1 bis 3 dargestellten Ausführungsbeispiel weisen die drei dargestellten Stäbe 2 jeweils unterschiedliche Querschnittsprofile, nämlich quadratisch, rund und rechteckig, auf. Ein modulares Tragprofil 9 kann aber mit unterschiedlichen Verbindungselementen 4 auch so angepasst werden, dass, wie in Figur 4 dargestellt, nur quadratische, nur runde oder nur rechteckige Stäbe 2 in dem Zaunmodul zur Verwendung kommen. Beliebige andere Querschnittsprofile, wie beispielsweise oval, dreieckig, fünf- oder achteckig sind ebenso realisierbar wie Stäbe 2 aus Flach oder Bandstahl oder anderen Sonderformen zur Erzielung verschiedener optischer Erscheinungsbilder.

Figur 5 zeigt in einer schematischen Frontalansicht ein modulares Zaunschiebetor mit zwei zusammengefügten Grundprofilsegmenten 1, einer Anzahl von Stäben 2, sowie einer an den Grundprofilsegmenten gegenüberliegenden Ende der Stäbe 2 positionierten Schiene 12. Durch unterschiedliche Positionierung der Schiene 12 zur Verbindung der Stäbe 2 in verschiedenen Abständen zum Grundprofilsegment 1 können in alternativen Ausführungsvarianten unterschiedliche Erscheinungsformen des modularen Zaunschiebetors realisiert werden.

In einer alternativen Ausführungsvariante ist die Verbindung von Aufnahmen 3 und Verbindungselementen 4 als Steckverbindung oder Klemmverbindung realisiert, wobei die Aufnahmen 3 im Grundprofilsegment 1 ausgebildete Nuten sind.

Die Position der Verbindungselemente 4 auf dem Grundprofilsegment 1 ist in einer alternativen Ausführungsvariante insofern verändert, als dass diese seitlich am Grundprofilsegment 1 angebracht werden. Hierdurch dringen die Stäbe 2 nicht in das Grundprofilsegment 1 ein. Es ergeben sich somit abhängig von der Positionierung der Aufnahmen 3 und Verbindungselemente 4 unterschiedliche äußere Erscheinungsbilder des modularen Tragprofils 9.

Eine weitere Ausführungsvariante verfügt über ein zur Durchführung der Stäbe 2 komplett geöffnetes Grundprofilsegment 1, wobei sich diese Öffnung in einem über das gesamte Grundprofilsegment 1 verlaufenden Schlitz darstellt.

Es kann erwähnt werden, dass die Ausnehmungen 5 der Verbindungselemente 4 auch unterschiedliche Abstände 11 aufweisen können, sofern sichergestellt ist, dass in diesem Fall auch das Grundprofilsegment 1 die gleichen unterschiedlichen Abstände 11 aufweist.
Hierdurch ergibt sich die Möglichkeit weiterer Variationen des optischen Erscheindungsbildes.

Es kann erwähnt werden, dass das modulare Tragprofil 9 auch dazu verwendet werden kann Tragwerke oder Fachwerke für Gebäude zu bilden, sowie im Gerüstbau eingesetzt werden kann. Weitere Anwendungsgebiete erschließen sich dem Fachmann durch diesen beispielhaften Verweis.

## Patentansprüche

1. Modulares Tragprofil (9) bestehend aus zumindest einem Grundprofilsegment (1) und zumindest einem Stab (2), wobei das zumindest eine Grundprofilsegment (1) Aufnahmen (3) aufweist, und das modulare Tragprofil austauschbare, und beabstandet zueinander angeordnete, Verbindungselemente (4) aufweist, welche in den Aufnahmen (3) des zumindest einen Grundprofilsegments (1) befestigbar sind und welche jeweils zumindest eine dem Querschnittsprofil des zumindest einen Stabes (2) angepasste Ausnehmung (5) aufweisen, wobei der zumindest eine Stab (2) durch die Ausnehmungen (5) der Verbindungselemente (4) durchsteckbar ist, wobei bei der Befestigung von zumindest zwei Stäben (2) im zumindest einen Grundprofilsegment (1) die Ausnehmungen (5) der beabstandet zueinander angeordneten Verbindungselemente (4) für die Befestigung der zumindest zwei aufeinanderfolgenden Stäbe (2) gleiche Abstände (11) aufweisen, und das Grundprofilsegment (1) Öffnungen (10) aufweist, die den gleichen Abstand (11) wie die Ausnehmungen (5) der Verbindungselemente (4) aufweisen, und deren Öffnungsbereich zumindest gleich groß und insbesondere größer als der Öffnungsbereich der Ausnehmungen (5) ist, **dadurch gekennzeichnet, dass**
die Aufnahmen (3) im Grundprofilsegment (1) ausgebildete Nuten sind, und die Verbindungselemente (4) in die Aufnahmen (3) einschiebbar sind.

2. Modulares Tragprofil (9) gemäß Anspruch 1, **dadurch gekennzeichnet, dass** das modulare Tragprofil (9) zumindest einen Fixierstab (6), die Verbindungselemente (4) zumindest eine Fixierstabaufhahme (7) und der zumindest eine Stab (2) zumindest eine Fixierstabausnehmung (8) aufweist.

3. Modulares Tragprofil (9) gemäß einem der Ansprüche 1 oder 2, **dadurch gekennzeichnet, dass** bei Vorhandensein von mehreren Grundprofilsegmenten (1) der Stoß aufeinanderfolgender Grundprofilsegmente (1) mittels Positionierung von zumindest einem Verbindungselement (4) durch dieses überlagert ist.

4. Modulares Tragprofil (9) gemäß einem der Ansprüche 1 bis 3, **dadurch gekennzeichnet dass** die Grundprofilsegmente (1) aus Stahlblech insbesondere durch Rollformen oder Fügen hergestellt werden.

5. Modulares Tragprofil (9) gemäß einem der Ansprüche 1 bis 3 **dadurch gekennzeichnet, dass** die Grundprofilsegmente (1) aus Aluminium oder Aluminiumlegierungen insbesondere durch Strangpressen oder Fügen hergestellt werden.

6. Modulares Tragprofil (9) gemäß einem der Ansprüche 1 bis 5, **dadurch gekennzeichnet, dass** zumindest zwei Grundprofilsegmente (1) durch zumindest eine Spannvorrichtung verbunden sind.

7. Zaunmodul mit zumindest einem modularen Tragprofil gemäß einem der Anspruche 1 bis 6, **dadurch gekennzeichnet, dass** zumindest zwei Stäbe (2) durch zumindest eine im Wesentlichen parallel zu dem Grundprofilsegment (1) verlaufende Schiene (12) verbunden sind und das Grundprofilsegment (1) sowie die zumindest zwei durch die zumindest eine Schiene (12) verbundenen Stäbe (2) das Zaunmodul bilden.

8. Modulares Zaunschiebetor mit zumindest einem Zaunmodul gemäß Anspruch 7, **dadurch gekennzeichnet, dass** in das Grundprofilsegment (1) des Zaunmoduls Rollen integriert sind.

9. Modulares Zaunschiebetor gemäß Anspruch 8, **dadurch gekennzeichnet, dass** das modulare Zaunschiebetor ein Antriebssystem zum Verschieben des Zaunschiebetors auf den Rollen aufweist.

## Claims

1. A modular support profile (9) consisting of at least one basic profile segment (1) and at least one rod (2), wherein the at least one basic profile segment (1) exhibits seats (3) and the modular support profile has replaceable connecting elements (4) arranged spaced apart from one another and attachable in the seats (3) of the at least one basic profile segment (1) and each having at least one recess (5) adapted to the cross-sectional profile of the at least one rod (2), wherein the at least one rod (2) can be pushed through the recesses (5) of the connecting elements (4), wherein, for attaching at least two rods (2) in the at least one basic profile segment (1), the recesses (5) of the connecting elements (4) arranged spaced apart from one another exhibit equal spacings (11) for the attachment of the at least two consecutive rods (2), and the basic profile segment (1) has openings (10) which exhibit the same spacing (11) as the recesses (5) of the connecting elements (4) and the opening area of which is at least as large as or, in particular, larger than the opening area of the recesses (5), **characterized in that**
the seats (3) are grooves shaped in the basic profile segment (1), and the connecting elements (4) are insertable into the seats (3).

2. A modular support profile (9) according to claim 1, **characterized in that** the modular support profile (9) comprises at least one fixation rod (6), the connecting elements (4) comprise at least one fixation rod seat (7) and the at least one rod (2) comprises at least one fixation rod recess (8).

3. A modular support profile (9) according to any of claims 1 or 2, **characterized in that**, if several basic profile segments (1) are provided, the stack of consecutive basic profile segments (1) is superimposed by at least one connecting element (4) as a result of the positioning thereof.

4. A modular support profile (9) according to any of claims 1 to 3, **characterized in that** the basic profile segments (1) are manufactured from sheet steel in particular by roll forming or joining.

5. A modular support profile (9) according to any of claims 1 to 3, **characterized in that** the basic profile segments (1) are manufactured from aluminium or aluminium alloys in particular by extrusion or joining.

6. A modular support profile (9) according to any of claims 1 to 5, **characterized in that** at least two basic profile segments (1) are connected by at least one clamping device.

7. A fence module comprising at least one modular support profile according to any of claims 1 to 6, **characterized in that** at least two rods (2) are connected by at least one rail (12) running essentially in parallel to the basic profile segment (1) and the basic profile segment (1) as well as the at least two rods (2) connected by the at least one rail (12) form the fence module.

8. A modular sliding fence door comprising at least one fence module according to claim 7, **characterized in that** rollers are integrated into the basic profile segment (1) of the fence module.

9. A modular sliding fence door according to claim 8, **characterized in that** the modular sliding fence door comprises a drive system for moving the sliding fence door on the rollers.

## Revendications

1. Profilé porteur modulaire (9) constitué d'au moins un segment de profilé de base (1) et d'au moins une barre (2), ledit au moins un segment de profilé de base (1) comportant des logements (3), et le profilé porteur modulaire présentant des éléments de liaison (4) remplaçables, et disposés à distance les uns des autres, lesdits éléments de liaison pouvant être fixés à l'intérieur des logements (3) dudit au moins un segment de profilé de base (1) et comportant respectivement au moins un évidement (5) adapté au profilé de section transversale de ladite au moins une barre (2), ladite au moins une barre (2) pouvant être insérée à travers les évidements (5) des éléments de liaison (4), les évidements (5) des éléments de liaison (4) disposés à distance les uns des autres pour fixer lesdites au moins deux barres (2) successives se trouvant à des distances (11) égales lors de la fixation d'au moins deux barres (2) dans au moins un segment de profilé de base (1), et le segment de profilé de base (1) comportant des ouvertures (10) séparées par la même distance (11) que celle séparant les évidements (5) des éléments de liaison (4), et dont la zone d'ouverture est au moins égale à et en particulier plus grande que la zone d'ouverture des évidements (5), **caractérisé en ce que** les logements (3) sont des rainures formées dans le segment de profilé de base (1), et les éléments de liaison (4) peuvent être glissés à l'intérieur des logements (3).

2. Profilé porteur modulaire (9) selon la revendication 1, **caractérisé en ce que** le profilé porteur modulaire (9) présente au moins une tige de fixation (6), les éléments de liaison (4) présentent au moins un logement de tige de fixation (7), et ladite au moins une barre (2) comporte au moins un évidement de tige de fixation (8).

3. Profilé porteur modulaire (9) selon la revendication 1 ou 2, **caractérisé en ce que**, en présence d'une pluralité de segments de profilé de base (1), la jointure de segments de profilé de base (1) successifs est superposée par l'entremise du positionnement d'au moins un élément de liaison (4) par cet élément de liaison.

4. Profilé porteur modulaire (9) selon l'une quelconque des revendications 1 à 3, **caractérisé en ce que** les segments de profilé de base (1) sont fabriqués à partir de tôle d'acier, en particulier par laminage ou assemblage.

5. Profilé porteur modulaire (9) selon l'une quelconque des revendications 1 à 3, **caractérisé en ce que** les segments de profilé de base (1) sont fabriqués à partir d'aluminium ou d'alliages d'aluminium, en particulier par extrusion ou assemblage.

6. Profilé porteur modulaire (9) selon l'une quelconque des revendications 1 à 5, **caractérisé en ce qu'**au moins deux segments de profilé de base (1) sont reliés par au moins un dispositif de serrage.

7. Module de clôture pourvu d'au moins un profilé porteur modulaire selon l'une quelconque des revendications 1 à 6, **caractérisé en ce qu'**au moins deux barres (2) sont reliées par au moins un rail (12) sensiblement parallèle au segment de profilé de base (1), et **en ce que** le segment de profilé de base (1) ainsi que lesdites au moins deux barres (2) reliées par ledit au moins un rail (12) forment le module de clôture.

8. Porte coulissante modulaire de clôture pourvue d'au moins un module de clôture selon la revendication 7, **caractérisée en ce que** des rouleaux sont intégrés dans le segment de profilé de base (1) du module de clôture.

9. Porte coulissante modulaire de clôture selon la revendication 8, **caractérisée en ce que** la porte coulissante modulaire de clôture est équipé d'un système d'entraînement dans le but de déplacer la porte coulissante de clôture sur les rouleaux.
